# EUROPÄISCHE PATENTSCHRIFT

(11) **EP 4 350 094 B1**
(45) Veröffentlichungstag und Bekanntmachung des Hinweises auf die Patenterteilung: **16.07.2025**
(21) Anmeldenummer: 23201502.4
(22) Anmeldetag: 04.10.2023
(51) Int. Cl.: E04B 1/26

(54) **VERBINDUNGSSYSTEM ZUR VERBINDUNG VON BAUELEMENTEN MIT MINDESTENS EINEM HOLZBAUELEMENT**
CONNECTION SYSTEM FOR CONNECTING BUILDING ELEMENTS TO AT LEAST ONE WOODEN BUILDING ELEMENT
SYSTÈME DE LIAISON POUR RELIER DES ÉLÉMENTS DE CONSTRUCTION À AU MOINS UN ÉLÉMENT DE CONSTRUCTION EN BOIS

(30) Priorität: 07.10.2022 IT 202200020643
(43) Veröffentlichungstag der Anmeldung: 10.04.2024
(73) Patentinhaber: Rotho Blaas GmbH/Srl, 39040 Cortaccia, Bolzano (IT)
(72) Erfinder: Callegari, Ernesto, 39040 Cortaccia (IT); Sestigiani, Luca, 39040 Cortaccia (IT)
(74) Vertreter: Ausserer, Anton

(56) Entgegenhaltungen:
- EP-A1- 3 147 419
- EP-A1- 3 366 855
- EP-A1- 3 456 892
- AT-A4- 522 969

## Beschreibung

Die vorliegende Erfindung betrifft ein System mit einer Verbindungsvorrichtung zum Verbinden von Bauelementen mit mindestens einem Holzbauelement nach dem Oberbegriff des Anspruchs 1.

### Anwendungsgebiet

Das Anwendungsgebiet der vorliegenden Erfindung ist das Bauwesen zum Verbinden von Bauelementen, von denen mindestens ein Bauelement aus Holz besteht. Bei der Montage von Bauelementen wie Platten, Balken, Pfosten und dergleichen stellt sich die Frage nach der Größe des Verbindungsmittels, insbesondere seiner seitlichen Ausdehnung, um Kräfte über eine größere Fläche zu übertragen. Überschreitet die Größe des Verbindungsmittels eine bestimmte Breite, ist dies nicht mehr ohne weiteres durch Extrusion realisierbar, was zu Produktionsproblemen und erhöhten Kosten führt.

### Stand der Technik

Die WO 2021 151 097 beschreibt eine Verbindung zwischen einem ersten Strukturelement und einem zweiten Strukturelement, die mit einem Verbinder hergestellt wird, wobei die Verbindung ein erstes Strukturelement, ein zweites Strukturelement und einen Verbinder umfasst und der Verbinder ein erstes Verbindungselement aufweist, das an dem ersten Strukturelement durch ein oder mehrere abgewinkelte Befestigungsmittel befestigt ist, die von dem ersten Verbindungselement und dem ersten Strukturelement aufgenommen werden, und ein zweites Verbindungselement, das an dem zweiten Strukturelement durch das eine oder die mehreren abgewinkelten Befestigungsmittel befestigt ist, die von dem zweiten Verbindungselement und dem zweiten Strukturelement aufgenommen werden, wobei der Verbinder eine Längsachse aufweist, die sich von einem oberen Teil des Verbinders zu einem unteren Teil des Verbinders erstreckt, wobei das eine oder die mehreren abgewinkelten Befestigungsmittel, die in dem ersten Strukturelement aufgenommen werden, und das eine oder die mehreren abgewinkelten Befestigungsmittel, die in dem zweiten Strukturelement aufgenommen werden, in einem Winkel angeordnet sind, der nicht orthogonal zu der Längsachse ist. Das erste Verbindungselement hat einen oder mehrere längliche Schlitze, die das eine oder die mehreren abgewinkelten Befestigungsmittel aufnehmen, die von dem zweiten Strukturelement aufgenommen werden, und das zweite Verbindungselement hat einen oder mehrere längliche Schlitze, die das eine oder die mehreren abgewinkelten Befestigungsmittel aufnehmen, die von dem zweiten Strukturelement aufgenommen werden.

EP 3366855 beschreibt eine Vorrichtung zum Verbinden zweier vertikaler Bauteile, bestehend aus einem Träger aus Holz, insbesondere Brettschichtholz, und für jede Stirnseite des Trägers einen Verbinder zum Verbinden der Stirnseite mit einem der vertikalen Bauteile, wobei jeder Verbinder zwei Beschläge aufweist, von denen einer mit einer Seite an einer Stirnseite des Trägers und der andere mit einer Seite an dem jeweiligen vertikalen Bauteil befestigbar ist und die Verbinder mit den jeweils anderen Seiten in Kontakt bringbar sind und an den diametralen Enden zwei Klemmbacken an den Verbindern aufweist und mittels mindestens eines Spannelementes gegeneinander verspannbar ist und etwa parallel zu den anderen genannten Seiten verläuft und wobei der Träger einen stählernen Untergurt aufweist, der an jeder Stirnseite des Trägers an dem an ihm angebrachten Beschlag verankert ist, mit mindestens einem Spannelement, das zum Spannen des Untergurtes vorgesehen ist.

Auch die EP 3456892 beschreibt einen Verbinder zum stirnseitigen Verbinden zweier Holzbauelemente, welcher alle Merkmale des Oberbegriffes des Anspruchs 1 offenbart.

In keinem der vorgenannten Dokumente wird ein Verbinder beschrieben, der in der Breite vergrößert werden kann, um eine größere Fläche zu haben, über die die Spannungen der Verbindung abgeleitet werden können.

### Beschreibung

Aufgabe der vorliegenden Erfindung ist es, ein Verbindungssystem mit einer Verbundvorrichtung zum Verbinden von mindestens zwei Bauelementen bereitzustellen, von denen mindestens ein Bauelement aus Holz besteht.

Diese Aufgabe wird durch ein System gemäß dem kennzeichnenden Teil des Anspruchs 1 gelöst.

Es wird ein Verbindungssystem vorgeschlagen, das eine Verbindungsvorrichtung zum Verbinden von vorzugsweise hölzernen Bauelementen umfasst, wobei die Verbindungsvorrichtung ein erstes Element und ein zweites Element umfasst, die aneinander gekoppelt sind und jeweils einen Sitz zur Aufnahme des anderen Elements aufweisen, das erste Element ein erstes Teil und ein zweites Teil aufweist, wobei das erste Teil des ersten Elements mittels eines ersten Serie von Schrauben an einem ersten Bauelement befestigt ist und das zweite Teil des ersten Elements mittels eines zweiten Serie von Schrauben an dem ersten Bauelement befestigt ist, und das erste Teil und das zweite Teil des ersten Elements mittels einer Verbindung und/oder einer Kontaktfläche miteinander verbunden / in Kontakt sind, wobei das zweite Teil des ersten Elements einen Sitz zur Aufnahme des zweiten Elements aufweist und das erste Teil des ersten Elements ein in dem zweiten Element aufgenommenes Ende aufweist und die Anzahl der zweiten Serie von Sitzen/Löchern für die vorteilhaft verschraubten Befestigungsmittel des zweiten Teils größer ist als die Anzahl von Schrauben der ersten Serie von Sitzen/Löchern für die vorteilhaft verschraubten Befestigungsmittel des ersten Teils des ersten Elements.

In einer Ausführungsform der Verbindung weist das erste Teil des ersten Elements einen vorstehenden Teil auf und das zweite Teil des ersten Elements weist einen Aufnahmesitz für den vorstehenden Teil auf und erfindungsgemäß weist das Teil mit dem Aufnahmesitz eine größere Anzahl von Schrauben auf als das Teil des ersten Elements mit dem vorstehenden Teil.

Vorteilhafterweise sind die Schrauben in Richtung des ersten Teils des ersten Elements mit der geringeren Anzahl von Schrauben geneigt.

Vorteilhafterweise ist das zweite Element der Vorrichtung eine Spiegelform des ersten Elements, wobei das erste Teil des zweiten Elements mittels einer ersten Serie von Schrauben an einem zweiten Bauelement befestigt ist und das zweite Teil des zweiten Elements mittels eines zweiten Serie von Schrauben an dem zweiten Bauelement befestigt ist und das erste Teil und das zweite Teil des zweiten Elements mittels einer zweiten Serie von Schrauben an dem zweiten Bauelement befestigt sind und das erste Teil und das zweite Teil des zweiten Elements mit einer Kontaktfläche angeordnet und/oder miteinander mittels einer Verbindung verbunden sind, bei der das erste Teil des Elements einen Sitz aufweist, um das zweite Element aufzunehmen, und das zweite Teil ein Ende aufweist, das in dem ersten Element aufgenommen ist, und die Anzahl der ersten Serie von Schrauben des ersten Teils größer ist als die Anzahl von Schrauben des zweiten Serie von Schrauben des zweiten Teils des Elements.

Vorteilhafterweise sind die Schrauben in Richtung des Teils des zweiten Elements mit der geringsten Anzahl von Schrauben geneigt, also in der gleichen Richtung wie die Weichen, aber entgegengesetzt zur Neigung der Schrauben im ersten Verbindungselement.

Vorteilhaft ist, dass sowohl das Teil des ersten Elementes mit der größeren Anzahl von Schrauben als auch das Teil des zweiten Elementes mit der größeren Anzahl von Schrauben den aufnehmenden Sitz zwischen dem Ende des zweiten Elementes und dem Ende des ersten Elementes haben.

Die Anzahl der Schrauben und ihre Neigung bilden eine gegenseitige Kraft zwischen dem ersten und dem zweiten Element in Richtung des Sitzes des gegenüberliegenden Elements, wodurch eine stabile Verbindung gewährleistet wird.

Weitere Zwecke, Merkmale, Vorteile und Anwendungsmöglichkeiten ergeben sich aus der nachfolgenden Beschreibung einiger Ausführungsbeispiele und den dazugehörigen **Zeichnungen.**
Die Figuren 1a, 1b und 1c zeigen eine VorderSeiten- und Rückansicht der Verbindungsvorrichtung,
Die Figuren 2a, 2b und 2c zeigen eine Explosionsdarstellung der Figuren 1a, 1b und 1c,
Figur 3 zeigt eine explodierte Seitenansicht der Verbindungsvorrichtung mit Schrauben,
Figur 4 zeigt eine Seitenansicht der Schraubverbindungsvorrichtung, und
Figur 5 zeigt eine Seitenansicht der Schraubverbindungsvorrichtung, die zwei Bauelemente verbindet. Eine erfindungsgemäße Vorrichtung ist in Figur 1b mit der Bezugsziffer 100 bezeichnet.
Figur 5 zeigt eine erfindungsgemäße Verbindungsvorrichtung 100 im montierten Zustand. Das erfindungsgemäße Verbindungssystem wird durch die Befestigung eines ersten Verbindungselements realisiert, das aus einem ersten Teil 101 und einem zweiten Teil 102 besteht. Das erste Teil 101 weist eine Reihe von Sitzen/Löchern für Schrauben 104 und vorteilhafterweise einen ersten Teil eines Gliedes 105a auf. Das zweite Teil 102 hat ebenfalls eine Reihe von Schraubensitzen 104 und vorteilhafterweise ein zweites Teil einer Verbindung 105b. Das erste Teil des ersten Elements 101 hat ein Ende 106, das im Sitz 117 des ersten Teils des zweiten Elements 111 untergebracht ist. Das zweite Teil des ersten Elements 102 weist einen Sitz 107 auf, der ein Ende 116 des zweiten Teils 112 des zweiten Elements aufnimmt.

Zwischen dem ersten Teil des ersten Elements 101 und dem zweiten Teil des ersten Elements kann auch nur eine Kontaktfläche vorgesehen sein, die einen Anschlag zwischen den beiden Teilen 101 und 102 bildet.

Jedes Teil 101 und 102 des ersten Elements weist eine Reihe von Schlitzen/Löchern 104 für Befestigungselemente auf, die vorzugsweise in Richtung des ersten Teils des ersten Elements 101 geneigt sind. In diese Löcher werden Schrauben 201 zur Befestigung des ersten Elements an einem Bauelement 200 eingesetzt. Zur Erleichterung der Befestigung können Löcher 103 zur Positionierung des Elements mit Hilfe von Schrauben vorgesehen werden.

Die Anzahl der Schrauben 201 des zweiten Teils des Elements 102 und damit auch die Anzahl der Schräglöcher 104 ist größer als die Anzahl der Schräglöcher des ersten Teils des Elements 101. Somit sind die Kräfte, die von den Schrauben am zweiten Teil des Elements 102 auf das Element übertragen werden, größer als die Kräfte, die von den Schrauben 201 am ersten Teil des Elements 101 übertragen werden. Dadurch wird eine Kraft erzeugt, und diese Kraft auf die Verbindung wird durch die Neigung und die Anzahl der Schrauben 201 erhöht. Die Verbindung zwischen den beiden Elementen steht nicht unter Spannung, so dass es sich auch um eine einfache Kopf-an-Kopf-Verbindung handeln kann, so dass die Verbindung auch nur durch zwei sich berührende Flächen gebildet werden kann.

Jedes Teil 101 und 102 des ersten Elements weist eine Reihe von Schlitzen/Löchern 104 für Befestigungselemente auf, die vorzugsweise in Richtung des ersten Teils des ersten Elements 101 geneigt sind. In diese Löcher werden Schrauben 201 zur Befestigung des ersten Elements an einem Bauelement 200 eingesetzt. Zur Erleichterung der Befestigung können Löcher 103 zur Positionierung des Elements mit Hilfe von Schrauben vorgesehen werden.

Die Anzahl der Schrauben 201 des zweiten Teils des Elements 102 und damit auch die Anzahl der Schräglöcher 104 ist größer als die Anzahl der Schräglöcher des ersten Teils des Elements 101. Somit sind die Kräfte, die von den Schrauben am zweiten Teil des Elements 102 auf das Element übertragen werden, größer als die Kräfte, die von den Schrauben 201 am ersten Teil des Elements 101 übertragen werden. Dadurch wird eine Kraft erzeugt, und diese Kraft auf die Verbindung wird durch die Neigung und die Anzahl der Schrauben 201 erhöht. Die Verbindung zwischen den beiden Elementen steht nicht unter Spannung, so dass es sich auch um eine einfache Kopf-an-Kopf-Verbindung handeln kann, so dass die Verbindung auch nur durch zwei sich berührende Flächen gebildet werden kann.

Jedes der Teile 111 und 112 des zweiten Elements weist eine Reihe von Schlitzen/Löchern 104 für Befestigungselemente auf, die vorzugsweise in Richtung des zweiten Teils des zweiten Elements 112 geneigt sind. In diese Löcher werden Schrauben 201 zur Befestigung des ersten Elements an einem Bauelement 200 eingesetzt. Zur Erleichterung der Befestigung können Löcher 103 zur Positionierung des Elements mit Hilfe von Schrauben 202 am Bauelement vorgesehen werden.

Die Anzahl der Schrauben 201 des ersten Teils des zweiten Elements 111 und damit auch die Anzahl der Schräglöcher 104 ist größer als die Anzahl der Schräglöcher des zweiten Teils des zweiten Elements 112, die geringer ist. Somit sind die Kräfte, die von den Schrauben 201 am ersten Teil des zweiten Elements 111 auf das Element übertragen werden, größer als die Kräfte, die von den Schrauben 201 am zweiten Teil des zweiten Elements 112 übertragen werden. Dadurch entsteht eine und diese Kraft auf die Verbindung wird durch die Anzahl und/oder die Neigung der Schrauben 201 erhöht.

Zur Erleichterung des Zusammenbaus der erfindungsgemäßen Vorrichtung 100 können die beiden Elemente beispielsweise mittels Verbindungen 105, 115 vormontiert werden, die durch ein vorstehendes Element 105a, 115a und einen gemütlichen Sitz 105b, 115b gebildet werden, und zur Fixierung der Teile in ihrer Position wird für jedes Element mindestens ein Stift 108 eingesetzt, der die Verbindung verriegelt und den Zusammenbau erleichtert. In einer nicht dargestellten Variante kann die Anzahl der Teile des ersten Elements und/oder des zweiten Elements mehr als zwei betragen, beispielsweise drei, wobei mindestens ein Teil eine größere Anzahl von Schrauben 201 und/oder Schraubensitzen 104 aufweist als die anderen Teile des Elements.

### Liste der Referenznummern

100 Verbindungselement
101 erstes Teil des ersten Verbindungselements
102 zweites Teil des ersten Verbindungselements
103 Sitz für Verbindungselement/Loch
104 Aufnahme für Verbindungselement/Bohrung
105 Verbindung zwischen dem ersten Teil des ersten Verbindungselements und dem zweiten Teil des ersten Verbindungselements
105aerstes Teil Glied
105bzweites Teil Glied
106 Ende des ersten Teils des ersten Verbindungselements
107 Sitz des zweiten Teils des ersten Verbindungselements
108 Bolzen
111 erstes Teil des zweiten Verbindungselements
112 zweites Teil des zweiten Verbindungselements
113 Sitz für Befestigungselement/Loch
114 Aufnahme für Befestigungsmittel/Loch
115 Verbindung zwischen dem ersten Teil des zweiten Verbindungselements und dem zweiten Teil des zweiten Verbindungselements
115a erstes Teil Glied
115b zweite Teil Glied
116 Ende des zweiten Teils des zweiten Verbindungselements
117 Sitz des ersten Teils des zweiten Verbindungselements
200 Bauelemente
201 Schrauben
202 Schrauben

## Patentansprüche

1. Verbindungssystem mittels einer Verbindungsvorrichtung (100) zum Verbinden von vorzugsweise Bauelementen (200) aus Holz, wobei die Verbindungsvorrichtung (100) ein erstes Element und ein zweites Element umfasst, die miteinander koppelbar sind und jeweils einen Sitz zur Aufnahme des anderen Elements aufweisen, wobei das erste Element ein erstes Teil (101) und ein zweiten Teil (102) aufweist, **dadurch gekennzeichnet, dass** das erste Teil des ersten Elements (101) mittels eines ersten Serie von Schrauben (201) an einem ersten Bauelement (200) befestigt wird und das zweite Teil des ersten Elements (102) mittels eines zweiten Serie von Schrauben an dem ersten Bauelement (200) befestigt wird und wobei das erste Teil und das zweite Teil des ersten Elements (101, 102) mittels einer Verbindung (105) und/oder mittels einer Kontaktfläche miteinander verbunden sind, wobei das zweite Teil des ersten Elements (102) einen Sitz zum Aufnehmen des zweiten Elements aufweist und das erste Teil des ersten Elements ein Ende aufweist, das in dem zweiten Element aufgenommen wird, und die Anzahl des zweiten Serie von Sitzen/Löchern (104) für die Befestigungsmittel (201) des zweiten Teils größer ist als die Anzahl des ersten Serie von Sitzen/Löchern (104) für die Befestigungsmittel (201)des ersten Teils des ersten Elements (101).

2. Verbindungssystem nach Anspruch 1, **dadurch gekennzeichnet, dass** das zweite Element ein erstes Teil (111) und ein zweites Teil (112) aufweist und dass das erste Teil des zweiten Elements (111) mittels eines ersten Serie von Schrauben (201) an einem zweiten Bauelement (200) befestigt wird und das zweite Teil des zweiten Elements (112) mittels eines zweiten Serie von Schrauben an dem zweiten Bauelement (200) befestigt wird und wobei das erste Teil und das zweite Teil des zweiten Elements (111, 112) mittels einer Verbindung (115) und/oder mittels einer Kontaktfläche miteinander verbunden sind, wobei das erste Teil des zweiten Elements (111) einen Sitz (117) zur Aufnahme des ersten Elements aufweist und das zweite Teil des zweiten Elements (112) ein Ende (116) aufweist, das in dem ersten Element aufgenommen ist, und die Anzahl des ersten Teils des zweiten Elements (111) einen Sitz (117) zur Aufnahme des ersten Elements aufweist und das zweite Teil des zweiten Elements (112) ein Ende (116) aufweist, das in dem ersten Element aufgenommen ist, und die Anzahl des ersten Serie von Sitzen/Löchern (104) für die Befestigungsmittel (201), vorteilhafterweise von Schrauben, des ersten Teils des zweiten Elements (111) größer ist als die Anzahl des zweiten Serie von Sitzen/Löchern (104) für die Befestigungsmittel (201), des zweiten Teils des zweiten Elements (112).

3. Verbindungssystem nach Anspruch 1, **dadurch gekennzeichnet, dass** das erste Element und das zweite Element gespiegelt sind.

4. Verbindungssystem nach einem der vorhergehenden Ansprüche, **dadurch gekennzeichnet, dass** die Befestigungsmittel (201) Schrauben sind und dass die Schrauben (201) in Richtung des Teils des Elements mit weniger Löchern geneigt sind.

5. Verbindungsvorrichtung (100) mit einem ersten Element und einem zweiten Element umfassend ein System nach Anspruch 4, die miteinander koppelbar sind und jeweils einen Sitz zur Aufnahme des anderen Elements aufweisen, wobei das erste Element ein erstes Teil (101) und ein zweites Teil (102) aufweist, **dadurch gekennzeichnet, dass** das erste Teil und das zweite Teil des ersten Elements (101, 102) miteinander mittels einer Verbindung (105) und/oder mittels einer Kontaktfläche verbunden sind, in der das zweite Teil des ersten Elements (102) den Sitz zur Aufnahme des zweiten Elements aufweist und das erste Teil des ersten Elements ein in dem zweiten Element aufgenommenes Ende aufweist und die Anzahl des zweiten Serie von Sitzen/Löchern (104) für die Befestigungsmittel (201) des zweiten Teils größer ist als die Anzahl des ersten Serie von Sitzen/Löchern (104) für die Befestigungsmittel (201), vorteilhafterweise von Schrauben (201) des ersten Teils, und dass die Sitze/Löcher (104) in Richtung des ersten Teils des ersten Elements mit der kleinsten Anzahl von Sitzen/Löchern (104) geneigt sind.

6. Verbindungsvorrichtung (100) nach Anspruch 5, **dadurch gekennzeichnet, dass** das erste Teil des ersten Elements (101) und das zweite Teil des ersten Elements (102) und/oder dass das erste Teil des zweiten Elements (111) und das zweite Teil des zweiten Elements (112) mittels mindestens eines Stifts (108) aneinander befestigt sind.

7. Verbindungsvorrichtung (100) nach Anspruch 5 oder 6, **dadurch gekennzeichnet, dass** das zweite Element spiegelbildlich zum ersten Element ist.

8. Verbindungsvorrichtung (100) nach Anspruch 5, 6 oder 7, **dadurch gekennzeichnet, dass** das erste Element (101, 102) und/oder das zweite Element (111, 112) mindestens drei Teile umfasst.

## Claims

1. Connecting system by means of a connecting device (100) for connecting preferably structural elements (200) made of wood, wherein the connecting device (100) comprises a first element and a second element which can be coupled to one another and each have a seat for receiving the other element, wherein the first element has a first part (101) and a second part (102), **characterised in that** the first part of the first element (101) is fastened to a first component (200) by means of a first series of screws (201) and the second part of the first element (102) is fastened to the first component (200) by means of a second series of screws, and the first part and the second part of the first element (101, 102) are connected to each other by means of a connection (105) and/or by means of a contact surface, wherein the second part of the first element (102) has a seat for receiving the second element and the first part of the first element has an end which is received in the second element, and the number of the second series of seats/holes (104) for the fastening means (201) of the second part is greater than the number of the first series of seats/holes (104) for the fastening means (201) of the first part of the first element (101).

2. Connection system according to claim **1, characterised in that** that the second element has a first part (111) and a second part (112) and that the first part of the second element (111) is fastened to a second structural element (200) by means of a first series of screws (201) and the second part of the second element (112) is fastened to the second structural element (200) by means of a second series of screws , and wherein the first part and the second part of the second element (111, 112) are connected to each other by means of a connection (115) and/or by means of a contact surface, wherein the first part of the second element (111) has a seat (117) for receiving the first element and the second part of the second element (112) has an end (116) which is received in the first element, and the number of the first part of the second element (111) has a seat (117) for receiving the first element and the second part of the second element (112) has an end (116) which is received in the first element, and the number of the first series of seats/holes (104) for the fastening means (201), advantageously screws, of the first part of the second element (111) is greater than the number of the second series of seats/holes (104) for the fastening means (201) of the second part of the second element (112).

3. Connection system according to claim 1, **characterised in that** the first element and the second element are mirror images of each other.

4. Connection system according to one of the preceding claims, **characterised in that** the fastening means (201) are screws and that the screws (201) are inclined towards the part of the element with fewer holes.

5. Connection device (100) with a first element and a second element comprising a system according to claim 4, which can be coupled to each other and each have a seat for receiving the other element, wherein the first element has a first part (101) and a second part (102), **characterised in that** the first part and the second part of the first element (101, 102) are connected to each other by means of a connection (105) and/or by means of a contact surface, in which the second part of the first element (102) has the seat for receiving the second element and the first part of the first element has an end received in the second element and the number of the second series of seats/holes (104) for the fastening means (201) of the second part is greater than the number of the first series of seats/holes (104) for the fastening means (201) of the first part, and that the seats/holes (104) are arranged in a manner such that the fastening means (201) of the second part can be inserted into the seats/holes (104) of the first part.fastening means (201), advantageously screws (201) of the first part, and that the seats/holes (104) are inclined towards the first part of the first element with the smallest number of seats/holes (104).

6. Connecting device (100) according to claim 5, **characterised in that** the first part of the first element (101) and the second part of the first element (102) and/or the first part of the second element (111) and the second part of the second element (112) are fastened to each other by means of at least one pin (108).

7. Connecting device (100) according to claim 5 or 6, **characterised in that** the second element is mirror-inverted with respect to the first element.

8. Connecting device (100) according to claim 5, 6 or 7, **characterised in that** the first element (101, 102) and/or the second element (111, 112) comprise at least three parts.

## Revendications

1. Système d'assemblage au moyen d'un dispositif d'assemblage (100) destiné à assembler de préférence des éléments de construction (200) en bois, le dispositif d'assemblage (100) comprenant un premier élément et un deuxième élément qui peuvent être couplés l'un à l'autre et qui présentent chacun un logement destiné à recevoir l'autre élément, le premier élément comportant une première partie (101) et une deuxième partie (102), **caractérisé en ce que** que la première partie du premier élément (101) est fixée à un premier élément de construction (200) au moyen d'une première série de vis (201) et que la deuxième partie du premier élément (102) est fixée au premier élément de construction (200) au moyen d'une deuxième série de vis, et dans lequel la première partie et la deuxième partie du premier élément (101, 102) sont reliées entre elles au moyen d'une liaison (105) et/ou au moyen d'une surface de contact, la deuxième partie du premier élément (102) présentant un logement destiné à recevoir le deuxième élément et la première partie du premier élément présentant une extrémité qui est logée dans le deuxième élément, et le nombre de la deuxième série de logements/trous (104) pour les moyens de fixation (201) de la deuxième partie est supérieur au nombre de la première série de logements/trous (104) pour les moyens de fixation (201) de la première partie du premier élément (101).

2. Système de liaison selon la revendication 1, **caractérisé en ce que** que le deuxième élément comporte une première partie (111) et une deuxième partie (112) et que la première partie du deuxième élément (111) est fixée à un deuxième élément de construction (200) au moyen d'une première série de vis (201) et que la deuxième partie du deuxième élément (112) est fixée au deuxième élément de construction (200) au moyen d'une deuxième série de vis et dans lequel la première partie et la deuxième partie du deuxième élément (111, 112) sont reliées entre elles au moyen d'une liaison (115) et/ou au moyen d'une surface de contact, la première partie du deuxième élément (111) présentant un logement (117) destiné à recevoir le premier élément et la deuxième partie du deuxième élément (112) présentant une extrémité (116) qui est logée dans le premier élément, et le nombre de la première partie du deuxième élément (111) présente un logement (117) destiné à recevoir le premier élément et la deuxième partie du deuxième élément (112) présente une extrémité (116) qui est logée dans le premier élément, et le nombre de la première série de logements/trous (104) pour les moyens de fixation (201), de préférence des vis, de la première partie du deuxième élément (111) est supérieur au nombre de la deuxième série de logements/trous (104) pour les moyens de fixation (201) de la deuxième partie du deuxième élément (112).

3. Système d'assemblage selon la revendication 1, **caractérisé en ce que** le premier élément et le deuxième élément sont symétriques.

4. Système d'assemblage selon l'une des revendications précédentes, **caractérisé en ce que** les moyens de fixation (201) sont des vis et **en ce que** les vis (201) sont inclinées vers la partie de l'élément comportant le moins de trous.

5. Dispositif de liaison (100) comprenant un premier élément et un deuxième élément pouvant être couplés l'un à l'autre et présentant chacun un logement destiné à recevoir l'autre élément, le dispositif de liaison (100) comprenant un système selon la revendication 4, le premier élément et le deuxième élément étant réfléchis l'un par rapport à l'autre, le premier élément (101) étant composé d'une première partie (101) et d'une deuxième partie (102) et le deuxième élément (102) étant composé d'une première partie (102) et d'une deuxième partie (102) et étant réfléchies l **caractérisé en ce que** la première partie et la deuxième partie du premier élément (101, 102) sont reliées entre elles au moyen d'une liaison (105) et/ou au moyen d'une surface de contact, dans laquelle la deuxième partie du premier élément (102) comporte le logement destiné à recevoir le deuxième élément et la première partie du premier élément comporte une extrémité logée dans le deuxième élément et le nombre de la deuxième série de logements/trous (104) pour les moyens de fixation (201) de la deuxième partie est supérieur au nombre de la première série de logements/trous (104) pour les moyens de fixation (201) de la première partie., de préférence des vis (201) de la première partie, et **en ce que** les sièges/trous (104) sont inclinés en direction de la première partie du premier élément présentant le plus petit nombre de sièges/trous (104).

6. Dispositif de liaison (100) selon la revendication 5, **caractérisé en ce que** la première partie du premier élément (101) et la deuxième partie du premier élément (102) et/ou la première partie du deuxième élément (111) et la deuxième partie du deuxième élément (112) sont fixées l'une à l'autre au moyen d'au moins une goupille (108).

7. Dispositif de liaison (100) selon la revendication 5 ou 6, **caractérisé en ce que** le deuxième élément est symétrique par rapport au premier élément.

8. Dispositif de liaison (100) selon la revendication 5, 6 ou 7, **caractérisé en ce que** le premier élément (101, 102) et/ou le deuxième élément (111, 112) comprend au moins trois parties.
